# EUROPÄISCHE PATENTSCHRIFT

(11) **EP 1 356 232 B1**
(45) Veröffentlichungstag und Bekanntmachung des Hinweises auf die Patenterteilung: **26.04.2006**
(21) Anmeldenummer: 02716687.5
(22) Anmeldetag: 25.01.2002
(51) Int. Cl.: F21V 17/16, F21V 17/18

(54) **LEUCHTE MIT BEFESTIGUNGSELEMENT**
LIGHT COMPRISING FIXING ELEMENT
DISPOSITIF D'ECLAIRAGE EQUIPE D'UN MOYEN DE FIXATION

(30) Priorität: 31.01.2001 DE 10104266
(43) Veröffentlichungstag der Anmeldung: 29.10.2003
(73) Patentinhaber: Zumtobel Staff GmbH, 6850 Dornbirn (AT)
(72) Erfinder: BÖHLER, Stefan, A-6850 Dornbirn (AT); SPIEGEL, Michael, A-6850 Dornbirn (AT); RIEDLER, Thomas, A-6833 Klaus (AT)
(74) Vertreter: Schmidt-Evers, Jürgen
(86) Internationale Anmeldenummer: PCT/EP2002/000801
(87) Internationale Veröffentlichungsnummer: WO 2002/061331

(56) Entgegenhaltungen:
- DE-A- 3 300 337
- DE-A- 4 300 549
- DE-U- 9 110 312
- DE-U- 9 305 862
- DE-U- 9 415 415
- US-A- 3 397 308

## Beschreibung

Die vorliegende Erfindung betrifft eine Leuchte mit einem Befestigungselement zum Befestigen von Lichtbeeinflussungsmitteln an einem Trägerelement.

Bei der Montage von Leuchten wird oftmals in einem ersten Arbeitsschritt ein Trägerelement an der Decke oder einer anderen Aufhängungsvorrichtung befestigt. Dieses Trägerelement bildet das Grundgerüst der Leuchte und dient beispielsweise der Halterung der Lampe sowie eines entsprechenden Steuergeräts zum Betreiben dieser Lampe. In einem weiteren Arbeitsschritt werden dann weitere Lichtbeeinflussungsmittel an dem Trägerelement befestigt, beispielsweise Reflektoren, Raster oder Diffusoren.

Um eventuell notwendige Wartungsarbeiten - beispielsweise einen Lampenwechsel oder dergleichen - zu vereinfachen, ist es erstrebenswert, die Montage und Demontage der Lichtbeeinflussungsmittel an dem Trägerelement möglichst einfach zu gestalten. Ein Lösungsvorschlag hierfür ist in der DE 91 10 312U beschrieben. Zur Befestigung eines Reflektors an einem länglichen Trägerelement einer Leuchte sind hier im Bereich der Stirnseiten des Reflektors unter Federbelastung verschiebbare Verriegelungselemente angeordnet, die jeweils mehrere Verriegelungsbolzen aufweisen. An den Stirnseiten des Trägerelements sind Lampenfassungen befestigt, welche den Verriegelungsbolzen entsprechende Öffnungen aufweisen. Um den Reflektor zu montieren, werden zunächst die beiden Verriegelungselemente nach innen gedrückt und anschließend der Reflektor auf das Trägerelement aufgesetzt. Werden nun die Verriegelungselemente losgelassen, so schnappen die Verriegelungsbolzen aufgrund der Federkraft selbständig in die entsprechenden Öffnungen der Lampenfassungen ein. Hierdurch wird eine schnell durchzuführende Montage des Reflektors ermöglicht, zu der keine zusätzlichen Werkzeuge notwendig sind.

Um die Vorspannung der Verriegelungselemente nach außen zu erzielen, sind an den Stirnseiten des Reflektors Druckfedern vorgesehen, was zur Folge hat, daß der Verriegelungsmechanismus aus mehreren Teilen besteht und dementsprechend aufwendig herzustellen und an dem Reflektor anzubringen ist.

Es ist daher Aufgabe der vorliegenden Erfindung, eine Lösung zum Befestigen eines Lichtbeeinflussungsmittels an einem Trägerelement anzugeben, welche möglichst einfach gestaltet und dementsprechend kostengünstig ist.

Die Aufgabe wird durch eine Leuchte, welche die Merkmale des Anspruchs 1 aufweist, gelöst. Diese Leuchte besteht aus einem Trägerelement für eine längliche Lampe, an dem Trägerelement zu befestigenden länglichen Lichtbeeinflussungsmitteln sowie mindestens einem an den Lichtbeeinflussungsmitteln vorgesehenen und zwischen einer Verriegelungsposition und einer Entriegelungsposition längsverschiebbaren Befestigungselement, welches Rastvorsprünge aufweist, die in der Verriegelungsposition des Befestigungselements in Rastausnehmungen des Trägerelements eingreifen und die Lichtbeeinflussungsmittel dadurch an dem Trägerelement befestigen.

Erfindungsgemäß ist an dem bzw. jedem Befestigungselement mindestens ein ausbiegbarer Federarm vorgesehen, der eine gegen das Trägerelement gerichtete und den Rastvorsprung bildende Rastnase aufweist. Dabei enthält der Federarm ferner eine schräge Rampe, welche mit einem an den Lichtbeeinflussungsmitteln angeordneten Anschlag derart zusammenwirkt, daß der Federarm bei Verschiebung des Befestigungselements in die Entriegelungsposition ausgebogen wird.

Die erfindungsgemäße Lösung zeichnet sich insbesondere durch den äußerst einfachen Aufbau des Befestigungselements aus. Dieses kann beispielsweise aus einem einzigen entsprechend gestanzten und gebogenen Blechstück und damit sehr kostengünstig hergestellt werden. Darüber hinaus sind keine weiteren Elemente wie z.B. Druckfedern oder dgl. notwendig.

Weiterbildungen der Erfindung sind Gegenstand der Unteransprüche.

Bei der Verwendung einer einzigen schrägen Rampe ist - wie auch bei dem aus der DE 91 10 312U bekannten Befestigungselement - eine Betätigung des Elements notwendig, bevor die Lichtbeeinflussungsmittel auf das Trägerelement aufgesetzt werden können. Bei dem Befestigungselement der vorliegenden Erfindung wäre es beispielsweise notwendig, dieses zunächst in die Entriegelungsposition zu bringen, dann die Lichtbeeinflussungsmittel auf das Trägerelement aufzusetzen und dann das Befestigungselement wieder in die Verriegelungsposition zu bringen.

Durch eine besonders vorteilhafte Weiterbildung, die Gegenstand des Anspruches 2 ist, wird allerdings ermöglicht, daß die Lichtbeeinflussungsmittel ohne jegliche Betätigung des Befestigungselements auf das Trägerelement aufgesetzt werden können, wobei die Rastnasen während des Aufsetzens zunächst selbständig zurücktreten und dann in die Rastausnehmungen des Trägerelements einschnappen. Dies wird dadurch erreicht, daß an dem Federarm eine weitere schräge Rampe vorgesehen ist, welche senkrecht zur Längsachse des Federarms angeordnet und gegenüber dessen Ausbiegerichtung geneigt ist beim Aufsetzen der Lichtbeeinflussungsmittel mit dem Trägerelement derart zusammenwirkt, daß der Federarm vor dem Verrasten der Rastnase mit der Rastausnehmung ausgebogen wird. Hierdurch wird eine besonders einfache Montage der Lichtbeeinflussungsmittel ermöglicht.

Diese weitere schräge Rampe kann durch die Oberseite der Rastnase selbst gebildet werden, wobei die Rastnase vorzugsweise durch eine schräge Fläche sowie einem unterhalb dieser schrägen Fläche angeordneten Stützvorsprung gebildet wird.

Eine besonders vorteilhafte Ausgestaltung des Befestigungselementes besteht darin, daß dieses aus zwei einander gegenüberliegenden Federarmen gebildet wird, die an einem Ende jeweils die Rastnase und die schräge Rampe bzw. Rampen aufweisen und die an ihrem anderen Ende über einen Verbindungssteg miteinander verbunden sind. Nach der Montage greifen die beiden Rastnasen von beiden Seiten her in die entsprechenden Rastausnehmungen des Trägerelements ein, so daß ein sicherer Halt der Lichtbeeinflussungsmittel gewährleistet wird. An der Unterseite des Verbindungsstegs kann dabei zumindest eine Betätigungslasche vorgesehen sein, durch welche die Betätigung des Befestigungselements zum Lösen der Verrastung vereinfacht wird.

Die Lichtbeeinflussungsmittel weisen im Bereich des Befestigungselements vorzugsweise ein C-förmiges Profil auf, wobei der Verbindungssteg des Befestigungselementes an der Unterseite des Mittelschenkels aufliegt. Beide Seitenschenkel der Lichtbeeinflussungsmittel enthalten dabei jeweils ein erstes Langloch, durch welches die Rastnasen der Federarme hindurchgreifen. Hierdurch wird gleichzeitig ein sicherer Halt des Befestigungselements an den Lichtbeeinflussungsmitteln erzielt.

Vorzugsweise weisen auch die Federarme an ihrem dem Verbindungssteg gegenüberliegenden Ende eine C-förmige Struktur auf, wobei ein Seitenschenkel durch die schräge Rampe bzw. Rampen sowie die Rastnase und der weitere Seitenschenkel durch eine zusätzliche Anlagefläche gebildet wird, welche an der Unterseite des Mittelschenkels der Lichtbeeinflussungsmittel aufliegt. Um auch im Falle eines Ausbiegens des Federarms eine definierte Auflage zu erzielen, weist die Anlagefläche vorzugsweise einen Anlagevorsprung in Form einer Sicke auf.

Um die Verschiebbarkeit des Befestigungselements zu beschränken, sind die Rastnasen jeweils mit einer vorderen und einer hinteren Anschlagkante versehen, die mit den Seitenwänden der ersten Langlöcher zusammenwirken. Vorzugsweise können die Seitenschenkel der Lichtbeeinflussungsmittel jeweils ein zweites Langloch aufweisen, in welche an den den Rastnasen gegenüberliegenden Enden der Federarme angeordnete Gleitvorsprünge eingreifen, wodurch das Befestigungselement während einer Betätigung sicher geführt wird.

Bei dem Trägerelement handelt es sich vorzugsweise um einen an einer Tragschiene eines Stromschienensystems zu befestigenden länglichen Balken.

Die oben genannte Aufgabe wird auch durch ein Befestigungselement zum Befestigen von Lichtbeeinflussungsmitteln an einem Trägerelement einer Leuchte gelöst, welches mindestens einen ausbiegbaren Federarm aufweist, der eine Rastnase sowie eine schräge Rampe enthält, die gegenüber der Längsachse des Federarms geneigt ist. Wiederum besteht eine besonders vorteilhafte Ausgestaltung darin, daß an dem Federarm eine weitere schräge Rampe angeordnet ist, die senkrecht zur Längsachse des Federarms angeordnet ist und gegenüber dessen Ausbiegerichtung geneigt ist. Hierdurch wird das automatische Zurücktreten der Rastnasen während des Aufsetzens der Lichtbeeinflussungsmittel auf das Trägerelement erzielt.

Im folgenden soll die Erfindung anhand der beiliegenden Zeichnungen näher erläutert werden. Es zeigen:
- Fig. 1: die Grundelemente der erfindungsgemäßen Leuchte im montierten Zustand im Schnitt;
- Fig. 2: einen Ausschnitt eines an dem Trägerelement zu befestigenden Reflektors in perspektivischer Darstellung;
- Fig. 3: ein bevorzugtes Ausführungsbeispiel des erfindungsgemäßen Befestigungselements in perspektivischer Darstellung;
- Fig. 4: eine vergrößerte Darstellung eines Federarms des in Figur 3 dargestellten Befestigungselements;
- Fig. 5: eine vergrößerte Darstellung des vorderen Endes des Federarms;
- Fig. 6: einen vergrößerten Ausschnitt von Figur 1 zur Darstellung des Zusammenwirkens der verschiedenen Elemente;
- Fig. 7: die Anordnung der Federarme des Befestigungselements im Verriegelungszustand; und
- Fig. 8: die Anordnung der Federarme im Entriegelungszustand.

Das in der Zeichnung dargestellte Ausführungsbeispiel betrifft eine Leuchte, die zur Realisierung eines Lichtbandes an den Tragschienen eines Stromschienensystems zu befestigen ist. Die Erfindung ist allerdings nicht auf derartige Stromschienensysteme beschränkt, da auch bei anderen Leuchten eine einfache Montage der Lichtbeeinflussungsmittel erstrebenswert ist. So kann es sich beispielsweise auch um eine normale Decken- oder Hängeleuchte handeln.

Figur 1 zeigt dabei die Grundelemente der erfindungsgemäßen Leuchte, die im vorliegenden Beispiel an der Unterseite einer C-förmigen Tragschiene 1 angeordnet ist. Innerhalb dieser Tragschiene 1 verlaufen üblicherweise die Leitungen zur Stromversorgung sowie möglicherweise auch zur Übertragung von Steuersignalen. Ferner sind nach der Montage der Leuchten die - hier nicht dargestellten - Steuer- und Vorschaltgeräte der Lampen innerhalb dieser Tragschiene 1 und somit geschützt vor äußeren Einflüssen angeordnet. Sämtliche Elemente der Leuchte sind im dargestellten Beispiel an einem länglichen Balken 2 befestigt, der damit als Trägerelement das Grundgerüst der Leuchte bildet. Der Balken 2 wird auf die nach unten offene Seite der C-förmigen Tragschiene aufgeklemmt. Neben dem das Lichtbeeinflussungsmittel bildenden Reflektor 3 werden an dem Balken 2 u.a. auch die Fassungen für die Lampe befestigt.

Der Reflektor 3, der in perspektivischer Darstellung in Figur 2 gezeigt ist, weist einen mittleren Bereich 3₁ sowie zwei seitlich abstehende Reflektorflügel 3₂ und 3₃ auf. Der mittlere Bereich 3₁, der wie in Figur 1 dargestellt auf den Balken aufgesetzt wird, hat ein C-förmiges Profil, wobei der Mittelschenkel im montierten Zustand an der Unterseite des Balkens 2 anliegt, während sich die beiden Seitenschenkel senkrecht dazu nach oben hin erstrecken. In den Seitenschenkeln sind jeweils ein erstes Langloch 4 sowie ein zweites Langloch 5 vorgesehen, deren Funktion später ausführlicher erläutert wird.

Zur Montage des Reflektors 3 wird dieser zusammen mit dem daran befestigten Befestigungselement 6, das im ganzen in Figur 3 dargestellt ist, auf den Balken 2 aufgesetzt, so daß sich die in Figur 1 dargestellte Konfiguration ergibt. Die Darstellung in Fig. 1 entspricht ebenso wie Fig. 6 dem in Fig. 3 dargestellten Schnitt I-I. Die Befestigung des Reflektors 3 an dem Balken 2 wird dadurch erzielt, daß das Befestigungselement 6 an beiden Seiten jeweils eine C-förmige Kralle 8 aufweist. Der untere Schenkel der Kralle 8 wird dabei durch eine Anlagefläche 10 gebildet, die mit Hilfe eines Anlagevorsprungs 11 gegen die Unterseite des Mittelbereichs 3₁ des Reflektors 3 drückt. Den oberen Seitenschenkel der Kralle 8 bildet eine Rastnase 12, die in die durch das Profil des Balkens 2 gebildete Ausnehmung 13 eingreift. Hierdurch wird eine Klemmwirkung erzielt, durch die ein sicherer Halt des Reflektors 3 an dem Balken 2 gewährleistet wird.

Bevor die beim Montieren bzw. Abnehmen des Reflektors 3 von dem Balken 2 ablaufenden Vorgänge und damit die Funktion des erfindungsgemäßen Befestigungselements 6 erläutert werden, soll zunächst anhand der Figuren 3-5 der genaue Aufbau dieses Befestigungselements 6 beschrieben werden.

Wie der Gesamtdarstellung in Figur 3 zu entnehmen ist, besteht das Befestigungselement 6 aus zwei länglichen Federarmen 7, die an ihrem vorderen Ende die C-förmige Kralle 8 aufweisen und die an ihrem anderen Ende über einen Verbindungssteg 9 miteinander verbunden sind. An der Unterseite des Verbindungsstegs 9 sind ferner zwei Betätigungslaschen 14 angeordnet, durch die das Befestigungselement zum Lösen der Balken-Reflektor-Verbindung verschoben werden kann. Das Befestigungselement 6 kann dabei lediglich aus einem einzigen entsprechend gestanzten und in die dargestellte Form gebogenen Blechstück hergestellt werden. Die Seitenschenkel der für die Befestigung des Reflektors 3 verantwortlichen Krallen 8 werden zum einen durch die bereits erwähnten Anlageflächen 10 mit den darin angeordneten Sicken 11 sowie durch die Rastnasen 12 gebildet.

Eine Rastnase 12 besteht aus einer senkrecht zur Längsachse des Federarms 7 angeordneten und gegenüber dessen Ausbiegerichtung geneigten schrägen Fläche 15 sowie einem darunter angeordneten Stützvorsprung 16. Diese schräge Fläche 15 bildet die eingangs erwähnte weitere schräge Rampe, durch die ein automatisches Zurücktreten der Federarme 7 beim Aufsetzen des Reflektors 3 auf den Balken 2 erzielt wird. Der Stützvorsprung 16 stellt dabei sicher, daß der beim Aufsetzen auftretende Druck auf die Fläche 15 tatsächlich zu einem Zurücktreten der Federarme 7 und nicht zu einer Verformung der schrägen Fläche 15 führt.

Ferner sind neben den Rastnasen 12 an den Federarmen 7 zwei Rampen 17 angeordnet, die leicht ausgebogene und mit der Längsachse des Federarms 7 einen Winkel einschließende Blechstücke gebildet werden. Diese Rampen 17 sind für das Lösen der Verriegelung beim Abnehmen des Reflektors 3 verantwortlich. An den den Rastnasen 12 gegenüberliegenden Enden der Federarme 7 befinden sich ferner zwei nach innen leicht vorstehende Gleitvorsprünge 18, welche eine sichere Führung des Befestigungselements 6 während einer Betätigung, also einer Verschiebung gegenüber dem Reflektor 3 bewirken.

Vergrößerte Darstellungen des Federarms 7 bzw. der C-förmigen Kralle 8 sind den Figuren 4 und 5 zu entnehmen.

Das Zusammenwirken des Balkens 2 mit den C-förmigen Krallen 8 des Befestigungselements 6 zur Befestigung des Reflektors 3 ist in vergrößerter Darstellung in Figur 6 gezeigt. Die durch die schräge Fläche 15 und den Stützvorsprung 16 gebildete Rastnase 12 greift dabei durch das Langloch 4 des Reflektors 3 in die Ausnehmung 13 des Balkens 2 ein. Gleichzeitig drückt die Sicke 11 der Anlagefläche 10 von unten her gegen den Mittelbereich 3₁ des Reflektors 3, wodurch die gewünschte Klemmwirkung zur Befestigung erzielt wird. Die Funktion der Sicke 11 besteht dabei darin, daß selbst für den Fall, daß sich der untere Bereich der Kralle 8 leicht ausgebogen wird, eine definierte Anlage an dem Reflektor 3 erzielt wird.

Zum Montieren des Reflektors 3 befindet sich das Befestigungselement in der mit Bezug auf Figur 7 noch näher erläuterten Verrastposition, in der die Rastnase 12 das Langloch 4 durchgreift. Wird nun der Reflektor 3 von unten her auf den Balken 2 aufgesetzt, so kommt die schräge Fläche 15 gegen den Balken 2 in Anlage und bewirkt, daß der Federarm 7 automatisch ausgebogen wird und damit die Rastnase 12 zurücktritt. Dadurch kann der Reflektor 3 mit dem Befestigungselement 6 auf den Balken 2 aufgesetzt werden, ohne daß hierzu eine Betätigung des Befestigungselements 6 notwendig wäre. Ist der Reflektor 3 weit genug aufgesetzt, schnappt dann die Rastnase 12 automatisch in die Hinterschneidungen 13 des Balkens 2 ein, so daß die gewünschte Klemmwirkung erzielt wird. Hierdurch wird das Montieren des Reflektors 3 auf den Balken 2 besonders einfach gestaltet.

Die Anordnung der Federarme 7 sowie der weiteren für die Befestigung des Reflektors 3 verantwortlichen Elemente des Befestigungselements 6 sind in der Verriegelungsposition in Figur 7 sowie in der Entriegelungsposition in Figur 8 dargestellt, und zwar in dem in Fig. 2 angedeuteten Schnitt II-II. Anhand dieser beiden Figuren soll nunmehr das Zusammenwirken der einzelnen Elemente des Befestigungselements 6 mit dem Mittelbereich 3₁ des Reflektors 3 erläutert werden.

Bei der in Figur 7 dargestellten Verriegelungsposition befindet sich das Verriegelungselement 6 in einer Position, in der sowohl die Rastnasen 12 als auch die schrägen Rampen 17 durch die in Figur 2 dargestellten Langlöcher 4 der Seitenschenkel des Mittelbereichs 3₁ des Reflektors 3 hindurchgreifen. Im montierten Zustand des Reflektors 3 greifen die Rastnasen 12 und die schrägen Flächen 17 dann gleichzeitig auch in die Hinterschneidungen des Balkens 2 ein. Eine weitere Bewegung des Befestigungselements 6 nach oben wird dadurch verhindert, daß die vorderen Anschlagkanten 19 der Rastnasen 12 gegen die Seitenwände der Langlöcher 4 in Anlage kommen und damit eine weitere Verschiebung blockieren.

Zum Lösen der Verrastung wird das Befestigungselement in Pfeilrichtung in die in Figur 8 dargestellte Entriegelungsposition verschoben. Wie der Darstellung zu entnehmen ist, wirken während des Verschiebens die schrägen Rampen 17 mit den entsprechenden Seitenwänden der Langlöcher 4 derart zusammen, daß die Federarme 7 ausgebogen werden, so daß die Rastnasen 12 nahezu vollständig aus den Langlöchern 4 heraustreten. In dieser Stellung liegt keine Verrastung mehr mit dem Profil des Balkens 2 vor, so daß der Reflektor 3 auf einfache Weise abgenommen werden kann. Eine weitere Verschiebung des Befestigungselements 6 wird durch die zweite Anschlagkante 20 vermieden, welche in der Entriegelungsposition gegen die untere Seitenwand des Langlochs 4 in Anlage kommt. Eine sichere Führung des Befestigungselements wird durch die in die Langlöcher 5 eingreifenden Gleitvorsprünge 18 gewährleistet.

Die dargestellte Lösung ermöglicht somit ein besonders einfaches Montieren des Reflektors, da die zur Befestigung vorgesehenen Verrastelemente während des Aufsetzens auf das Trägerelement automatisch zurücktreten, so daß keine weitere Betätigung des Befestigungselements notwendig ist. Gleichzeitig kann die Verrastung durch einen einfachen Handgriff wieder gelöst werden, so daß der Reflektor ohne zusätzliche Werkzeuge wieder abgenommen werden kann. Ferner zeichnet sich das erfindungsgemäße Befestigungselement durch seinen einfachen Aufbau aus, der es ermöglicht, dieses lediglich aus einem einzigen Stück Blech herzustellen.

## Patentansprüche

1. Leuchte mit
einem Trägerelement (2) für eine längliche Lampe, insbesondere eine Leuchtstoffröhre,
an dem Trägerelement (2) zu befestigenden länglichen Lichtbeeinflussungsmitteln (3), insbesondere einem Reflektor, und
mindestens einem an den Lichtbeeinflussungsmitteln (3) vorgesehenen und zwischen einer Verriegelungsposition und einer Entriegelungsposition längsverschiebbaren Befestigungselement (6), welches Rastvorsprünge aufweist, die in der Verriegelungsposition des Befestigungselements (6) in Rastausnehmungen (13) des Trägerelements (2) eingreifen und die Lichtbeeinflussungsmittel (3) **dadurch** an dem Trägerelement (2) befestigen,
**dadurch gekennzeichnet,**
**daß** an dem bzw. jedem Befestigungselement (6) mindestens ein ausbiegbarer Federarm (7) mit einer gegen das Trägerelement (2) gerichteten und den Rastvorsprung bildenden Rastnase (12) vorgesehen ist,
wobei an dem Federarm (7) ferner eine schräge Rampe (17) vorgesehen ist, die mit einem Anschlag an den Lichtbeeinflussungsmitteln (3) derart zusammenwirkt, daß der Federarm (7) bei Verschiebung des Befestigungselements (6) in die Entriegelungsposition ausgebogen wird.

2. Leuchte nach Anspruch 1,
**dadurch gekennzeichnet,**
**daß** an dem Federarm (7) eine weitere schräge Rampe (15) vorgesehen ist, welche, wenn sich das Befestigungselement (6) in der Verriegelungsposition befindet, beim Aufsetzen der Lichtbeeinflussungsmittel (3) auf das Trägerelement (2) mit dem Trägerelement (2) derart zusammenwirkt, daß der Federarm (7) vor dem Verrasten der Rastnase (12) mit der Rastausnehmung (13) ausgebogen wird.

3. Leuchte nach Anspruch 2,
**dadurch gekennzeichnet,**
**daß** die weitere schräge Rampe (15) durch die Oberseite der Rastnase (12) gebildet wird.

4. Leuchte nach Anspruch 3,
**dadurch gekennzeichnet,**
**daß** die Rastnase (12) durch eine schräge Fläche (15) sowie einem unter der schrägen Fläche (15) angeordneten Stützvorsprung (16) gebildet wird.

5. Leuchte nach einem der vorherigen Ansprüche,
**dadurch gekennzeichnet,**
**daß** das Befestigungselement (6) durch zwei einander gegenüberliegende Federarme (7) gebildet wird, die an einem Ende jeweils die Rastnase (12) und die schräge Rampe (17) bzw. Rampen (15, 17) aufweisen und die an ihrem anderen Ende über einen Verbindungssteg (9) miteinander verbunden sind.

6. Leuchte nach einem Anspruch 5,
**dadurch gekennzeichnet,**
**daß** an der Unterseite des Verbindungsstegs (9) zumindest eine Betätigungslasche (14) vorgesehen ist.

7. Leuchte nach Anspruch 5 oder 6,
**dadurch gekennzeichnet,**
**daß** die Lichtbeeinflussungsmittel (3) im Bereich des Befestigungselements ein C-förmiges Profil aufweisen, wobei der Verbindungssteg (9) des Befestigungselements (6) an der Unterseite des Mittelschenkels der Lichtbeeinflussungsmittel (3) aufliegt und die beiden Seitenschenkel jeweils ein erstes Langloch (4) aufweisen, durch welches die Rastnase (12) des entsprechenden Federarms (7) hindurchgreift.

8. Leuchte nach Anspruch 7,
**dadurch gekennzeichnet,**
**daß** die Federarme (7) an ihrem dem Verbindungssteg (9) gegenüberliegenden Ende C-förmig gestaltet sind, wobei ein Seitenschenkel durch die schräge Rampe (17) bzw. Rampen (15, 17) sowie die Rastnase (12) und der andere Seitenschenkel durch eine Anlagefläche (10) gebildet wird.

9. Leuchte nach Anspruch 8,
**dadurch gekennzeichnet,**
**daß** die Anlagefläche (10) einen Anlagevorsprung (11) aufweist.

10. Leuchte nach Anspruch 8 oder 9,
**dadurch gekennzeichnet,**
**daß** die Rastnasen (12) jeweils eine vordere und eine hintere Anschlagkante (19, 20) aufweisen, welche in Zusammenwirkung mit den Seitenwänden der ersten Langlöcher (4) die Verschiebbarkeit des Befestigungselements (6) beschränken.

11. Leuchte nach einem der Ansprüche 7 bis 10,
**dadurch gekennzeichnet,**
**daß** die Seitenschenkel der Lichtbeeinflussungsmittel (3) jeweils ein zweites Langloch (5) aufweisen, in welche an den den Rastnasen (12) gegenüberliegenden Enden der Federarme (7) angeordnete Gleitvorsprünge (18) eingreifen.

12. Leuchte nach einem der vorherigen Ansprüche,
**dadurch gekennzeichnet,**
**daß** das Trägerelement durch einen an einer Tragschiene (1) eines Stromschienensystems zu befestigenden länglichen Balken (2) gebildet wird.

13. Befestigungselement (6) zum Befestigen von Lichtbeeinflussungsmitteln (3) an einem Trägerelement (2) einer Leuchte,
mit mindestens einem ausbiegbaren Federarm (7), der eine Rastnase (12) sowie eine schräge Rampe (17) aufweist, die gegenüber der Längsachse des Federarms (7) geneigt ist,
wobei an dem Federarm (7) eine weitere schräge Rampe (15) angeordnet ist, die senkrecht zur Längsachse des Federarms (7) angeordnet und gegenüber dessen Ausbiegerichtung geneigt ist,
**dadurch gekennzeichnet,**
**daß** das Befestigungselement (6) durch zwei einander gegenüberliegende Federarme (7) gebildet wird, die an einem Ende jeweils die Rastnase (12) und die schrägen Rampen (15, 17) aufweisen und die an ihrem anderen Ende über einen Verbindungssteg (9) miteinander verbunden sind.

14. Befestigungselement nach Anspruch 13,
**dadurch gekennzeichnet,**
**daß** die weitere schräge Rampe (15) durch die Oberseite der Rastnase (12) gebildet wird.

15. Befestigungselement nach Anspruch 14,
**dadurch gekennzeichnet,**
**daß** die Rastnase (12) durch eine schräge Fläche (15) sowie einem unter der schrägen Fläche angeordneten Stützvorsprung (16) gebildet wird.

16. Befestigungselement nach einem der Ansprüche 13 bis 15,
**dadurch gekennzeichnet,**
**daß** an der Unterseite des Verbindungsstegs (9) zumindest eine Betätigungslasche (14) vorgesehen ist.

17. Befestigungselement nach einem der Anspruche 13 bis 16,
**dadurch gekennzeichnet,**
**daß** die Federarme (7) an ihrem dem Verbindungssteg (9) gegenüberliegenden Ende C-förmig gestaltet sind, wobei ein Seitenschenkel durch die schräge Rampe (17) bzw. Rampen (15, 17) sowie die Rastnase (12) und der andere Seitenschenkel durch eine Anlagefläche (10) gebildet wird.

18. Befestigungselement nach Anspruch 17,
**dadurch gekennzeichnet,**
**daß** die Anlagefläche (10) einen Anlagevorsprung (11) aufweist.

19. Befestigungselement nach einem der Ansprüche 13 bis 18,
**dadurch gekennzeichnet,**
**daß** an den den Rastnasen (12) gegenüberliegenden Enden der Federarme (7) Gleitvorsprünge (18) angeordnet sind.

## Claims

1. Luminaire having
a carrier element (2) for an elongate lamp, in particular a fluorescent tube,
elongate light influencing means (3), in particular a reflector, to be fastened to the carrier element (2), and
at least one fastening element (6), provided on the light influencing means (3) and longitudinally displaceable between a locking position and an unlocking position (6), which has latch projections, which in the locking position of the fastening element (6) engage into latch recesses (13) of the carrier element (2) and thereby fasten the light influencing means (3) to the carrier element (2),
**characterized in that**,
there is provided on the or each fastening element (6) at least one outwardly bendable spring arm (7) having a latch nose (12) directed against the carrier element (2) and forming the latch projection,
wherein there is further provided on the spring arm (7) an inclined ramp (17) which so cooperates with a stop on the light influencing means (3) that upon displacement of the fastening element (6) into the unlocking position the spring arm (7) is bent outwardly.

2. Luminaire according to claim 1,
**characterized in that**,
a further oblique ramp (15) is provided on the spring arm (7), which further ramp, when the fastening element (6) is in the locking position, so cooperates with the carrier element (2) upon placing of the light influencing means (3) on the carrier element (2), that the spring arm (7) is bent outwardly before the latching of the latch nose (12) with the latch recess (13).

3. Luminaire according to claim 2,
**characterized in that**,
the further oblique ramp (15) is formed by means of the upper side of the latch nose (12).

4. Luminaire according to claim 3,
**characterized in that**,
the latch nose (12) is formed by means of an oblique surface (15) and a support projection (16) arranged below the oblique surface (15).

5. Luminaire according to any preceding claim,
**characterized in that**,
the fastening element (6) is formed by means of two spring arms (7) lying opposite one another, which in each case have at one end the latch nose (12) and the oblique ramp (17) or ramps (17), and at the other end are connected with one another via a connection web (9).

6. Luminaire according to claim 5,
**characterized in that**,
at least one actuating bracket (14) is provided at the underside of the connection web (9).

7. Luminaire according to claim 5 or 6,
**characterized in that**,
the light influencing means (3) have, in the region of the fastening element, a C-form profile, whereby the connection web (9) of the fastening element (6) lies on the underside of the middle limb of the light influencing means (3) and the two side limbs have in each case a first elongate hole (4) through which the latch nose (12) of the corresponding spring arm (7) engages.

8. Luminaire according to claim 7,
**characterized in that**,
the spring arms (7), at their end lying opposite to the connection web (9), are configured in C-form, whereby one side limb is formed by means of the oblique ramp (17) or ramps (15, 17) and the latch nose (12), and the other side limb is formed by means of a bearing surface (10).

9. Luminaire according to claim 8,
**characterized in that**,
the bearing surface (10) has a bearing projection (11).

10. Luminaire according to claim 8 or 9,
**characterized in that**,
the latch noses (12) have each a forward and a rearward stop edge (19, 20), which in cooperation with the side walls of the first elongate holes (14) restrict the displaceability of the fastening element (6).

11. Luminaire according to any of claims 7 to 10,
**characterized in that**,
the side limbs of the light influencing means (3) have in each case a second elongate hole (5) into which there engage slider projections arranged on the ends of the spring arms lying opposite to the latch noses (12).

12. Luminaire according to any preceding claim,
**characterized in that**,
the carrier element is formed by means of an elongate beam (2) which can be fastened to a carrier rail (1) of a current rail system.

13. Fastening element (6) for fastening light influencing means (3) to a carrier element (2) of a luminaire,
having at least one spring arm (7) which can be bent outwardly, which arm has a latch nose (12) and an oblique ramp (17) which is inclined with respect to the longitudinal axis of the spring arm (7),
wherein there is arranged on the spring arm (7) a further oblique ramp (15) which is arranged perpendicularly to the longitudinal axis of the spring arm (7) and is inclined with respect to the outward bending direction thereof,
**characterized in that**,
the fastening element (6) is formed by means of two spring arms (7) lying opposite one another, which have in each case at one end the latch nose (12) and the oblique ramps (15, 17) and which are connected with one another at their other ends via connection web (9).

14. Fastening element according to claim 13,
**characterized in that**,
the further oblique ramp (15) is formed by means of the upper side of the latch nose (12).

15. Fastening element according to claim 14,
**characterized in that**,
the latch nose (12) is formed by means of an oblique surface (15) and a support projection (16) arranged below the oblique surface.

16. Fastening element according to any of claims 13 to 15,
**characterized in that**,
at least one actuating bracket (14) is provided at the underside of the connection web (9).

17. Attachment element according to any claims 13 to 16,
**characterized in that**,
the spring arms (7), at their end lying opposite to the connection web (9), are configured in C-form, whereby one side limb is formed by means of the oblique ramp (17) or ramps (15, 17) and the latch nose (12), and the other side limb is formed by means of a bearing surface (10).

18. Fastening element according to claim 17,
**characterized in that**,
the bearing surface (10) has a bearing projection (11).

19. Fastening element according to any of claims 13 to 18,
**characterized in that**,
slider projections (18) are arranged at the ends of the spring arms (7) lying opposite to the latch noses (12).

## Revendications

1. Dispositif d'éclairage avec
un élément-support (2) pour une lampe oblongue, en particulier un tube fluorescent,
des éléments agissant sur la lumière (3) oblongs à fixer sur l'élément-support (2), en particulier un réflecteur, et
au moins un élément de fixation (6) prévu sur les éléments agissant sur la lumière (3) et déplaçable longitudinalement entre une position de verrouillage et une position de déblocage, présentant des saillies d'enclenchement s'engageant dans des évidements d'enclenchement (13) de l'élément-support (2) en position de verrouillage de l'élément de fixation (6) et fixant ainsi les éléments agissant sur la lumière (3) à l'élément-support (2),
**caractérisé en ce**
**qu'**est prévu au moins un bras de ressort (7) flexible avec un bec d'enclenchement (12) dirigé vers l'élément-support (2) et formant la saillie d'enclenchement,
une rampe inclinée (17) étant en outre prévue sur le bras de ressort (7), laquelle coopère avec une butée sur les éléments agissant sur la lumière (3) de manière à repousser le bras de ressort (7) lors de la translation de l'élément de fixation (6) vers la position de déblocage.

2. Dispositif d'éclairage selon la revendication 1,
**caractérisé en ce**
**qu'**une autre rampe inclinée (15) est prévue sur le bras de ressort (7), laquelle coopère avec l'élément-support (2) quand l'élément de fixation (6) se trouve en position de verrouillage lors de l'application des éléments agissant sur la lumière (3) sur l'élément-support (2), de manière à repousser le bras de ressort (7) avant enclenchement du bec d'enclenchement (12) dans l'évidement d'enclenchement (13).

3. Dispositif d'éclairage selon la revendication 2,
**caractérisé en ce**
**que** l'autre rampe inclinée (15) est formée par la face supérieure du bec d'enclenchement (12).

4. Dispositif d'éclairage selon la revendication 3,
**caractérisé en ce**
**que** le bec d'enclenchement (12) est formé par une surface inclinée (15) et par une saillie d'appui (16) située sous la surface inclinée (15).

5. Dispositif d'éclairage selon l'une des revendications précédentes,
**caractérisé en ce**
**que** l'élément de fixation (6) est formé par deux bras de ressort (7) opposés l'un à l'autre, comportant chacun à une de leurs extrémités le bec d'enclenchement (12) et la rampe inclinée (17) ou les rampes inclinées (15, 17), et reliés l'un à l'autre par une traverse de liaison (9) à leur autre extrémité.

6. Dispositif d'éclairage selon la revendication 5,
**caractérisé en ce**
**qu'**au moins une languette de fixation (14) est prévue sur la face inférieure de la traverse de liaison (9).

7. Dispositif d'éclairage selon la revendication 5 ou 6,
**caractérisé en ce**
**que** les éléments agissant sur la lumière (3) présentent un profil en C au niveau de l'élément de fixation, la traverse de liaison (9) de l'élément de fixation (6) reposant contre la face inférieure du segment central des éléments agissant sur la lumière (3) et les deux ailes latérales présentant chacune un premier trou oblong (4), dans lequel s'engage le bec d'enclenchement (12) du bras de ressort (7) correspondant.

8. Dispositif d'éclairage selon la revendication 7,
**caractérisé en ce**
**que** les bras de ressort (7) sont en forme de C à leur extrémité opposée à la traverse de liaison (9), une aile latérale étant formée par la rampe (17) ou les rampes inclinées (15, 17) et par le bec d'enclenchement (12), et l'autre aile latérale par une surface d'appui (10).

9. Dispositif d'éclairage selon la revendication 8,
**caractérisé en ce**
**que** la surface d'appui (10) présente une saillie d'appui (11).

10. Dispositif d'éclairage selon la revendication 8 ou 9,
**caractérisé en ce**
**que** les becs d'enclenchement (12) présentent chacun un bord de butée antérieur et un bord de butée postérieur (19, 20), limitant le déplacement de l'élément de fixation (6) en coopération avec les parois latérales des premiers trous oblongs (4).

11. Dispositif d'éclairage selon l'une des revendications 7 à 10,
**caractérisé en ce**
**que** les ailes latérales des éléments agissant sur la lumière (3) présentent chacune un deuxième trou oblong (5) dans lequel s'engagent des saillies glissantes (18) disposées sur les extrémités des bras de ressort (7) opposées aux becs d'enclenchement (12).

12. Dispositif d'éclairage selon l'une des revendications précédentes,
**caractérisé en ce**
**que** l'élément-support est formé par un encorbellement (2) oblong à fixer sur la barre porteuse (1) d'un système de barres collectrices.

13. Elément de fixation (6) pour la fixation d'éléments agissant sur la lumière (3) sur un élément-support (2) d'un dispositif d'éclairage,
présentant au moins un bras de ressort (7) flexible avec un bec d'enclenchement (12) ainsi qu'une rampe inclinée (17) par rapport à l'axe longitudinal du bras de ressort (7),
une autre rampe inclinée (15) étant prévue sur le bras de ressort (7), perpendiculaire à l'axe longitudinal du bras de ressort (7) et inclinée par rapport à la direction de déviation de celui-ci,
**caractérisé en ce**
**que** l'élément de fixation (6) est formé par deux bras de ressort (7) opposés l'un à l'autre, comportant chacun à une de leurs extrémités le bec d'enclenchement (12) et les rampes inclinées (15, 17), et reliés l'un à l'autre par une traverse de liaison (9) à leur autre extrémité.

14. Elément de fixation selon la revendication 13,
**caractérisé en ce**
**que** l'autre rampe inclinée (15) est formée par la face supérieure du bec d'enclenchement (12).

15. Elément de fixation selon la revendication 14,
**caractérisé en ce**
**que** le bec d'enclenchement (12) est formé par une surface inclinée (15) et par une saillie d'appui (16) située sous la surface inclinée.

16. Elément de fixation selon l'une des revendications 13 à 15,
**caractérisé en ce**
**qu'**au moins une languette de fixation (14) est prévue sur la face inférieure de la traverse de liaison (9).

17. Elément de fixation selon l'une des revendications 13 à 16,
**caractérisé en ce**
**que** les bras de ressort (7) sont en forme de C à leur extrémité opposée à la traverse de liaison (9), une aile latérale étant formée par la rampe inclinée (17) ou les rampes inclinées (15, 17) et par le bec d'enclenchement (12), et une autre aile latérale par une surface d'appui (10).

18. Elément de fixation selon la revendication 17,
**caractérisé en ce**
**que** la surface d'appui (10) présente une saillie d'appui (11).

19. Elément de fixation selon l'une des revendications 13 à 18,
**caractérisé en ce**
**que** des saillies glissantes (18) sont disposées sur les extrémités des bras de ressort (7) opposées aux becs d'enclenchement (12).
